# EUROPÄISCHE PATENTSCHRIFT

(11) **EP 1 704 971 B1**
(45) Veröffentlichungstag und Bekanntmachung des Hinweises auf die Patenterteilung: **09.07.2008**
(21) Anmeldenummer: 06003116.8
(22) Anmeldetag: 16.02.2006
(51) Int. Cl.: B26D 5/00

(54) **Verfahren und Vorrichtung zum Schneiden von strangförmigen Lebensmitteln**
Method and apparatus for slicing elongated food products
Méthode et dispositif de coupe pour produits alimentaires ayant une forme allongée

(30) Priorität: 22.03.2005 DE 102005013732
(43) Veröffentlichungstag der Anmeldung: 27.09.2006
(73) Patentinhaber: Reifenhäuser, Uwe, Dipl.-Ing., 57632 Flammersfeld (DE)
(72) Erfinder: Reifenhäuser, Uwe, Dipl.-Ing., 57632 Flammersfeld (DE)
(74) Vertreter: Bauer, Dirk

(56) Entgegenhaltungen:
- EP-A- 1 258 327
- DE-A1- 10 327 249
- US-A- 4 015 494
- US-A- 5 481 466
- US-A- 6 129 625

## Beschreibung

### Technisches Gebiet

Die Erfindung betrifft ein Verfahren zum Schneiden eines strangförmigen Lebensmittels zumindest in Scheiben, wobei ein Gutstrang des Lebensmittels in einen Einlegebereich einer Schneidemaschine eingelegt wird, der Gutstrang anschließend mittels einer Vorschubeinrichtung auf eine Schneideinrichtung zu vorgeschoben wird, der Gutstrang vor der Schneideinrichtung durch eine Scanebene einer Scaneinrichtung bewegt wird, mit der der jeweilige in der Scanebene befindliche Querschnitt des Gutstrangs bestimmt wird, und der Gutstrang anschließend mittels der Schneideinrichtung zumindest in Scheiben geschnitten wird, wobei der Gutstrang von einer Niederhaltereinrichtung in Richtung auf eine Aufstandsfläche des Einlegebereichs gepresst wird.

Des weiteren betrifft die Erfindung eine Maschine zum Schneiden von strangförmigen Lebensmitteln, mit welcher das vorgenannte Verfahren ausführbar ist.

### Stand der Technik

Die Druckschrift D1 (US 5,48 1,466) offenbart eine Schneidmaschine zum Schneiden von Schinken in Scheiben, wobei Scheiben nahezu gleicher Scheibendicke erzielt werden sollen. Die Maschine ist mit Einrichtungen zur Erfassung des Gewichts und der Länge des Gutstrangs ausgestattet und kann zusätzlich mit Einrichtungen zur Messung der Breite des Gutstrangs sowie zur Erfassung der Oberfläche seiner Oberseite ausgestattet sein. Ferner ist die Schneidmaschine mit einem Niederhalter ausgestattet, der den Gutstrang an seiner der Schneidvorrichtung zugewandten Seite stabilisiert, wobei Druck in vertikaler Richtung auf den Gutstrang ausgeübt werden kann. Der Niederhalter gemäss D1 ist jedoch nicht derart gesteuert, dass er sich der Oberfläche des Gutstrangs in Abhängigkeit von den mittels der Scaneinrichtung ermittelten Daten, anpasst.

Eine Schneidemaschine mit einer Scaneinrichtung in Form eines drehbar gelagerten und eine zentrale Öffnung für den Durchtritt des Gutstrangs aufweisenden Scanring ist aus der EP 1 258 327 A2 bekannt. Hiermit lässt sich das Schneidverfahren der eingangs beschriebenen Art ausführen. Der in dem genannten Dokument nicht beschriebene, in der Praxis aber vorhandene Niederhalter befindet sich zwischen der Scaneinrichtung und der Schneideinrichtung und wird vor Beginn des Schneidvorgangs entsprechend den Querschnittsabmessungen des zu schneidenden Gutstrangs eingestellt. Bekannt ist in diesem Zusammenhang auch die Verwendung einstellbarer aber federbelasteter Niederhaltereinrichtungen, die bei in Längsrichtung des Gutstrangs variierenden Querschnitten desselben stets für einen ausreichenden Anpressdruck der Niederhaltereinrichtung sorgen sollen.

Derartige Verfahren und Maschinen mit Scaneinrichtungen werden insbesondere beim so genannten "gewichtsgenauen Schneiden" verwendet. Hierbei soll trotz eines sich ändernden Querschnitts, insbesondere der momentanen Höhe, des zu schneidenden Gutstrangs das Gewicht der gerade abgeschnittenen Scheiben bereits vor dem Schneidvorgang möglichst exakt mit Hilfe der Querschnittsbestimmung des Gutstrangs vorherbestimmt werden. Die Kenntnis des Gewichts einer noch abzuschneidenden Scheibe ist deshalb wichtig, weil auf diese Weise mit sehr engen Toleranzen die Erzeugung einer Selbstbedienungs-Verpackungseinheit mit Scheiben des Lebensmittels mit einem vorbestimmten, stets gleichen Gewicht erzeugt werden kann. Die Gewichtskontrolle eines Stapels von Scheiben, die mit Hilfe eines solchen Verfahrens zum gewichtsgenauen Schneiden erzeugt wurde und anschließend eine Verpackungseinheit für den Selbstbedienungseinzelhandel bildet, erfolgt anschließend mit Hilfe einer der Schneidemaschine nachgeschalteten Wägeeinrichtung.

Die Scaneinrichtung zur Vermessung des jeweiligen Querschnitts des Gutstrangs des Lebensmittels weist üblicherweise einen drehbar in einer Gehäusewand gelagerten Scanring auf, der einen Durchtrittsquerschnitt für den Gutstrang definiert. In der Regel sind an dem Scanring zwei um 180° zueinander versetzt angeordnete Scanelemente angeordnet, die nach einem laseroptischen Prinzip arbeiten. Der aus dem Scanelement auf die Oberfläche des Gutstrangsemittierte und von dort reflektierte Laserstrahl wird in Abhängigkeit von der Entfernung der Oberfläche von der Sende- bzw. Empfangsebene des Scanelements unterschiedlich detektiert, so dass sich nach Verdrehung des Scanrings um einen Winkel von mindestens 180° eine Aussage über die Querschnittsgestalt, d. h. die von der Winkelstellung abhängige Entfernung der Gutstrangsoberfläche von den Scanelementen möglich ist.

In Verbindung mit dem gewichtsgenauen Schneiden ist die vor der Schneideinrichtung angeordnete Niederhalteeinrichtung deshalb von besonderer Bedeutung, weil während des Abschneidevorgangs ein Bewegen, insbesondere ein Verkippen oder Verschieben, des Gutstrangs unter dem Schneidedruck vermieden werden muss. Durch ein solches Verschieben oder Verkippen würde nämlich die Größe bzw. die Geometriegenauigkeit der gerade abgeschnittenen Scheibe negativ beeinflusst, was zu entsprechenden Fehlern im Gewicht dieser Scheibe und auch im Gewicht der unter anderem daraus zu bildenden Verpackungseinheit nach sich ziehen würde. Es ist daher von großer Bedeutung, dass die Niederhaltereinrichtung stets eine sichere Fixierung des Gutstrangs im Bereich unmittelbar vor der Schneideinrichtung gewährleistet.

Die im Stand der Technik verwendeten Niederhaltereinrichtungen mit fester Einstellung, d. h. einem während des Aufschneidens eines Gutstrangs festen Abstand von der Aufstandsfläche im Einlegebereich, besitzen den Nachteil, dass bei Querschnittsschwankung des Gutstrang über dessen Länge, insbesondere bei Änderungen der Höhe des Gutstrangs relativ zu der Aufstandsfläche, Schwankungen in der Wirksamkeit, d. h. der Haltekraft der Niederhaltereinrichtung, auftreten. Auch bei den bisweilen verwendeten Niederhaltereinrichtungen mit federelastisch gelagertem Anpresselement ist eine optimale Betriebsweise nicht sicher gestellt. Während die Einstellung der Vorspannung an einem mittleren erwarteten Gutstrangs orientiert wird, ist die Haltekraft bei sinkender Querschnittshöhe des Gutstrangs häufig zu gering, um eine sichere Fixierung zu gewährleisten. Demgegenüber besteht bei großen Abweichungen der Querschnittshöhe des Gutstrangs nach oben die Gefahr, dass durch die stark anwachsende Haltekraft eine zu große Klemmkraft in Vorschubrichtung erzeugt wird, weshalb auch die Federvorspannung des Anpresselements der Niederhaltereinrichtung nicht grundsätzlich sehr hoch eingestellt werden kann. Im Ergebnis ist jedenfalls die Anpresskraft in Abhängigkeit von der jeweiligen Querschnittshöhe des Gutstrangs in den seltensten Fällen optimal.

### Aufgabe der Erfindung

Der Erfindung liegt die Aufgabe zugrunde, ein Verfahren und eine Maschine zum Schneiden eines strangförmigen Lebensmittels bereitzustellen, bei der die von dem Anpresselement der Niederhaltereinrichtung auf den Gutstrang ausgeübte Kraft stets auf einen konstanten optimalen Wert gehalten werden kann.

### Lösung

Ausgehend von einem Verfahren der eingangs beschriebenen Art wird diese Aufgabe erfindungsgemäß dadurch gelöst, dass der Abstand eines mit der Oberfläche des Gutstrangs in Kontakt befindlichen Anpresselements von der Aufstandsfläche des Einlegebereichs in Abhängigkeit von dem von der Scaneinrichtung bestimmten Querschnitts der Gutstrangs eingestellt wird.

Augrund der Einstellung des Abstandes des Anpresselements von der Aufstandsfläche in Abhängigkeit von der gerade dort bestehenden Querschnittsgröße des Gutstrangs kann stets die gewünschte Höhe der Anpresskraft der Niederhaltereinrichtung realisiert werden. Dabei wird für die Positionierung des Anpresselements der Niederhaltereinrichtung eine Information, nämlich über den jeweiligen Querschnitt des Gutstrangs genutzt, die bei derartigen Verfahren zum gewichtsgenauen Schneiden ohnehin vorliegt. Es sind aus diesem Grunde keine zusätzlichen Verfahrensschritte oder Einrichtungen zur Vermessung nötig, so dass der Aufwand zu der erfindungsgemäßen Optimierung der Niederhalterfunktion vergleichsweise gering ist. Es ist lediglich für Mittel zu sorgen, die in Abhängigkeit von den Messergebnissen der Scaneinrichtung für die Variierung des Abstands des Anpresselements sorgen.

Es ist aber keineswegs zwingend, dass die Querschnittsbestimmung bzw. Querschnittserfassung eine exakte Querschnittsvermessung darstellt, sich insbesondere nicht auf den gesamten Umfang des Gutsstrangs an der jeweils erfassten Stelle erstreckt. Es ist durchaus ausreichend, beispielsweise mittels einer Mehrzahl in der Scanebene von oben auf den Gutsstrang gerichteter Laserdioden die Querschnittshöhe an verschiedenen Punkten zu bestimmen und daraus die Maximalhöhe abzuleiten, die für die Justierung des Niederhalters in erster Linie maßgeblich ist.

Aufgrund des gewissen räumlichen Abstands zwischen der Scanebene und dem Kontaktort des Anpresselements ist es erforderlich, das Anpresselement so zu verstellen, dass es dem einen bestimmten Querschnitt des Gutstrangs zugeordneten Abstand von der Aufstandsfläche dann einnimmt, wenn gerader dieser Querschnitt am Kontaktort des Anpresselements angelangt ist. Dies bedeutet, dass in Abhängigkeit von der Vorschubgeschwindigkeit des Gutstrangs die Einstellung des Anpresselements stets einen gewissen zeitlichen Rückstand in Bezug auf die Zeit der Querschnittsvermessung bzw. -erfassung besitzt. Dieser zeitliche Rückstand erlaubt mit Hilfe moderner elektronischer Datenverarbeitung und schnell reagierender Stellantriebe, dass der erforderliche Abstand des Anpresselements zum benötigen Zeitpunkt auch tatsächlich verwirklicht ist.

Ein großer Vorteil der Erfindung liegt auch darin, dass der Niederhalter in seiner gerade eingestellten Position starr sein kann, d.h. im Gegensatz zu den vorbekannten Feder-Niederhaltern keine Elastizität in vertikale Richtung besitzt. Dies lässt sich z.B. mittels eines selbsthemmenden Antriebs für die Niederhalterverstellung erreichen, der theoretisch unbegrenzt große Kräfte des Schneidguts aufnehmen kann. Demgegenüber kann bei Feder-Niederhaltern die Vorspannung nicht so groß gewählt werden, dass auch bei Gutssträngen mit eher kleiner Querschnittshöhe stets sicher ein Abheben des Gutsstrangs von der Aufstandsfläche des Einlegebereichs vermieden werden kann. Ein solches Abheben ist unbedingt zu vermeiden, da hierdurch zum einen die Geometriegenauigkeit der entstehenden Scheiben und zum anderen das Scanergebnis, d.h. das Gewicht der Scheiben, verfälscht wird.

Durch die Verstellbarkeit des Anpresselements ergibt sich bei der erfindungsgemäßen Verfahrensweise auch die Möglichkeit in Abhängigkeit von der Art des jeweils zu schneidenden Lebensmittels den Abstand, d. h. auch den Anpressdruck einzustellen. So kann bei nachgiebigeren, elastischeren Lebensmitteln die Differenz zwischen dem eingestellten Abstand und der tatsächlichen Höhe des Gutstrangs größer gewählt werden als dies bei harten weniger elastischeren Lebensmitteln der Fall sein kann.

Eine besonders vorteilhafte Ausgestaltung der erfindungsgemäßen Verfahrens besteht darin, dass der Querschnitt mittels der Scaneinrichtung fortlaufend bestimmt und der Abstand zwischen dem Anpresselement und der Aufstandsfläche fortlaufend entsprechend eingestellt wird, wobei der zu einem Zeitpunkt T₁ bestimmte Querschnitt des Gutstrangs zu einer entsprechenden Einstellung des Anpresselements zu einem Zeitpunkt T₂ führt, der sich als T₂=T₁+s/v berechnet, wobei s dem in horizontaler Richtung gemessenen Abstand zwischen der Scanebene und dem Anpresselement und v der Vorschubgeschwindigkeit des Gutstrangs entspricht. Auf diese Wiese wird erreicht, dass das Anpresselement während des Aufschneidevorgangs über die gesamte Länge des Gutstrangs entsprechend dessen oberer Oberflächenkontur eingestellt wird. Die Kontur der Oberfläche des Gutstrangs wird somit von dem Anpresselement voreilend kopiert, wobei die wirksame Anpresskraft durch Realisierung eines gewünschten Untermaßes bei der Abstandseinstellung entsprechend den Lebensmittelparametern frei gewählt werden kann.

Die Erfindung weiter ausgestaltend ist vorgesehen, dass das Anpresselement in Vorschubrichtung angetrieben wird, wodurch auch bei großen Anpresskräften ein sicherer und leistungsarmer Vorschub realisiert werden kann.

Wenn der Abstand zwischen dem Anpresselement und der Aufstandsfläche fortlaufend ein bestimmtes Mindermaß oder teilweise auch Übermaß in Bezug auf die Höhe des von der Sacheinrichtung bestimmten Querschnitts des Gutstrangs aufweist, kann die wirksame Haltekraft in Abhängigkeit von dem zu schneidenden Lebensmittel optimiert und während des gesamten Aufschneidevorgangs im Bereich des Optimums gehalten werden.

Im Hinblick auf eine Maschine zum Schneiden von strangförmigen Lebensmitteln, mit einem Einlegebereich, in den ein Gutstrang des Lebensmittels einlegbar ist, einer Schneideinrichtung, mit der der Gutstrang sukzessive zumindest in Scheiben schneidbar ist, einer Vorschubeinrichtung, mit der der Gutstrang aus dem Einlegebereich auf die Schneideinrichtung zu vorschiebbar ist, einer in Vorschubrichtung vor der Schneideinrichtung angeordneten Scaneinrichtung, mit der innerhalb einer Scanebene der jeweilige Querschnitt des Gutstrangs berührungslos bestimmbar ist, und einer zwischen der Scaneinrichtung und der Schneideinrichtung angeordneten Niederhaltereinrichtung, mit der das Schneidgut in Richtung einer Aufstandsfläche des Einlegebereichs drückbar ist, wird die zugrunde liegende Aufgabe dadurch gelöst, dass ein mit der Oberfläche des Gutstrangs in Kontakt bringbares Anpresselement der Niederhaltereinrichtung in Abhängigkeit von dem mittels der Scaneinrichtung zuvor bestimmten Querschnitt in seinem Abstand von der Aufstandsfläche veränderbar ist, wobei die Niederhaltereinrichtung durch die Scaneinrichtung steuerbar ist.

Hiermit wird in maschinentechnischer Hinsicht stets die Einhaltung einer konstanten Haltekraft ermöglicht, wobei in vorteilhafter Weise die zur Nachführung des Anpresselements benötigte Information mittels der ohnehin vorhandenen Scaneinrichtung bereits ermittelt wurde.

Eine derartige Schneidmaschine weite rausgestaltend wird vorgeschlagen, dass aus dem Quotienten aus dem Abstand zwischen der Scanebene und dem Anpresselement sowie der Vorschubgeschwindigkeit die Zeit ableitbar ist, die ein einem bestimmten Querschnitt des Gutstrangs entsprechender Abstand später an dem Anpresselement eingestellt wird, als der vorgenannte Querschnitt von der Scaneinrichtung erfasst wurde.

Gemäß einer Weiterbildung der erfindungsgemäßen Maschine ist außerdem noch vorgesehen, dass das Anpresselement eine drehbar gelagerte oder drehantreibbare Walze ist, deren Querschnitt von einem Mittelbereich aus zu den Rändern chronisch zunimmt. Zum einen kann die durch die drehbare Lagerung auch bei hohen Haltekräften der Widerstand gesenkt werden, der der Vorschubbewegung des Gutstrangs von der Niederhaltereinrichtung entgegengesetzt wird. Zum anderen kommt die vorgenannte Gestalt mit im Durchmesser reduziertem Mittelbereich und anwachsendem Durchmesser zu den Rändern hin den meisten Schneidgütern mit einer oberen im Querschnitt konvexen Oberfläche entgegen. Auch eine verbesserte seitliche Führung wird durch eine derartige Geometrie des Anpresselements ermöglicht.

Vorzugsweise ist der Querschnitt des Gutstrangs mittels der Scaneinrichtung fortlaufend bestimmbar und der Abstand des Anpresselements zu der Aufstandsfläche fortlaufend entsprechend anpassbar. Hierdurch wird während des gesamten Aufschneidevorgangs über die gesamte Länge des Gutstrangs eine Optimierung der Niederhalterwirkung erzielt.

Wenn die Vorschubeinrichtung ein mit seiner Aufstandsfläche vorzugsweise horizontal verlaufendes Förderband ist, lässt sich innerhalb des gesamten Einlegebereichs eine einfache Einleitung von Vorschubkräften in den zu schneidenden Gutstrangs erreichen.

Um den Vorschubvorgang im letzten Abschnitt des Einlegebereichs zu unterstützen ist erfindungsgemäß als Option vorgesehen, dass zwischen dem Förderband und einem Führungsrahmen für ein Abschneidemesser der Schneideinrichtung ein mit Formschlusselementen an seiner Oberfläche versehenes Zusatzvorschubmittel angeordnet ist. Insbesondere in Verbindung mit einem drehantreibbaren Anpresselement der Niederhaltereinrichtung, das gleichfalls mit Formschlusselementen versehen sein kann, ergibt sich ein beidseitiger Formschluss, der bei der Vorschubbewegung sicher vermeidet.

Gemäß einer bevorzugten Ausführungsform weist das Zusatzvorschubmittel eine an ihrem Außenmantel mit Stacheln versehene Walze auf, wobei zwischen zwei in axiale Richtung benachbarten umlaufenden Reihen der Stacheln jeweils ein Riemchen eines Zusatzförderbandes angeordnet ist, wobei die Stacheln gegenüber der von den Riemchen gebildeten Ebene vorstehen. Trotz einer fortlaufenden, bandartigen Unterstützung, gebildet durch die Mehrzahl der Riemchen, ist gleichzeitig die Verwendung von Formschlusselementen möglich, um Schlupf im Vorschub zu verhindern.

Schließlich besteht einer Weiterbildung der Erfindung noch darin, dass das Anpresselement an zwei senkrecht zu der Aufstandsfläche, vorzugsweise vertikal, verlaufenden Hubstangen befestigt ist, die mittels eines Servoantriebs in ihre Längsrichtung bewegbar sind. Die Befestigung an zwei Hubstangen, vorzugsweise an zwei gegenüberliegenden Enden des Anpresselements, ermöglicht eine sichere Führung desselben, insbesondere verhindert dies ein Verkippen oder seitliches Ausweichen des Anpresselements bei höheren Anpressdrücken. Der Servoantrieb ermöglicht eine positionsgenaue und schnelle Einstellung des Abstands zwischen dem Anpresselement und der Aufstandsfläche für den Gutstrang.

Die Erfindung wird nachfolgend anhand eines Ausführungsbeispiels einer Vorrichtung zum Schneiden von Lebensmitteln, die in der Zeichnung dargestellt ist, näher erläutert. Es zeigt:
- Figur 1: eine perspektivische Ansicht einer Schneidmaschine unter einem Blickwinkel schräg entgegen der Vorschubrichtung,
- Figur 2: wie Figur 1, jedoch in einer anderen Perspektive und einer etwas vergrößerten Darstellung,
- Figur 3: eine perspektivische Ansicht der Schneidmaschine unter einem Blickwinkel schräg in Vorschubrichtung,
- Figur 4: wie Figur 3, jedoch in einer anderen Perspektive und in etwas vergrößerter Darstellung,
- Figur 5: eine perspektivische Ansicht der Greifereinrichtung,
- Figur 6: wie Figur 5, jedoch in einer anderen Perspektive,
- Figur 7: eine perspektivische Ansicht der Fixiereinrichtung in einer ersten Arbeitsstellung und
- Figur 8: wie Figur 7, jedoch in einer zweiten Arbeitsstellung.

Eine in den Figuren 1 bis 4 dargestellte Vorrichtung 1 zum Schneiden von Lebensmitteln in Form jeweils eines Gutsstrangs in Scheiben, weist einen Einlegebereich 2 auf, in den ein Gutsstrang des Lebensmittels eingelegt werden kann. Eine Aufstandsfläche 3 des Einlegebereichs 2 wird von dem Obertrum eines umlaufenden Förderbandes 4 gebildet, dessen Umlenk- und Antriebsrollen der Einfachheit halber nicht dargestellt sind. Die Aufstandsfläche 3 des Einlegebereichs wird des weiteren von einer Mehrzahl von parallel zueinander verlaufenden und zwischen sich jeweils einen Abstand quer zur Förderrichtung aufweisenden Riemchen 5 eines Zusatzvorschubmittels 6 gebildet. Das Zusatzvorschubmittel 6 umfasst des weiteren eine an ihrem Außenmantel mit Stacheln (siehe insbesondere Fig. 1) versehenen Walze. Die Stacheln verlaufen in umlaufenden Reihen, die axial in der Weise zueinander beabstandet sind, dass jeweils zwischen zwei benachbarten Riemchen 5 eine Reihe von Stacheln 7 der Walze angeordnet ist. Die Stacheln 7 sind in ihrer Länge so bemessen, dass sie gegenüber der von den Riemchen 5 gebildeten Ebene als Teil der Aufstandsfläche 3 vorstehen und auf diese Weise in den entlang der Aufstandsfläche 3 geführten Gutsstrang eindringen können, um einen Schlupf verhindernden Formschluss zu bilden.

Die Vorrichtung 1 enthält des weiteren eine Schneideinrichtung 8, die ein drehantreibbares sichelförmiges Messer 9 umfasst. Bestandteil der Vorrichtung 1 ist des weiteren eine Scaneinrichtung 10 mit einem drehantreibbar gelagerten Scanring 11, der mit zwei um 180° versetzt angeordneten laseroptischen Scanelementen 12 versehen ist, die innerhalb einer Scanebene den durch einen Durchtrittsquerschnitt innerhalb des Scanrings hindurchtretenden Gutsstrang hinsichtlich seiner Außenkontur, d.h. seines Querschnitts, abtasten und vermessen. Der Scanring 11 vollführt jeweils eine oszillierende Drehbewegung über einen Winkelbereich von etwas mehr als 180°, wodurch aufgrund der zwei Scanelemente 12 der gesamte Außenumfang des Gutsstrangs innerhalb der Scanebene abgetastet wird.

Weiterer Bestandteil der Vorrichtung 1 ist eine Niederhaltereinrichtung 13, die zwischen der Scaneinrichtung 10 und einem Führungsrahmen 14 für das Messer 9 der Schneideinrichtung 8 angeordnet ist. Die Niederhaltereinrichtung 13 besteht aus einem drehbar gelagerten walzenförmigen Anpresselement 15, von dessen beiden stirnseitigen Enden zwei vertikal verlaufende Hubstangen 16 ausgehen. Die Hubstangen 16 enden in einer Antriebseinrichtung 17 der Niederhaltereinrichtung 13. In der nicht näher dargestellten Antriebseinrichtung befindet sich ein Servomotor, der eine schnelle und präzise vertikale Verschiebung der beiden Hubstangen 16 und damit auch des Anpresselements 15 gestattet. Das Anpresselement 15 ist in seinem Mittelbereich zylindrisch ausgeführt, während sich die beidseitig an den Mittelbereich kegelförmige Bereiche anschließen, so dass im Querschnitt insbesondere konkav ausgebildete Gutstränge auch seitlich geführt werden. Optional kann das Anpresselement 15 als drehantreibbare und ebenfalls mit Stacheln versehene Walze ausgeführt werden.

Die Vorrichtung 1 umfasst des weitern eine Greifereinrichtung 18, die an ihrem der Schneideinrichtung 8 zugewandten vorderen Ende mit einem Eingriffselement 19 in Form von 5 abgewinkelten und parallel zueinander verlaufenden Krallen versehen ist. Die Krallen sind starr mit einem vorderen horizontal ausgerichteten Teil 20 der Greifereinrichtung 18 verbunden. An dieses Teil 20 schließt sich ein hinteres schräg nach oben verlaufendes Teil 21 an. Der Aufbau der in vertikale Richtung auf- und ab bewegbaren Greifereinrichtung 18 wird anhand der Figuren 5 und 6 noch weiter unten noch genauer erläutert.

Ein weiterer Bestandteil der Vorrichtung 1 wird von einer Fixiereinrichtung 22 gebildet, die in Vorschubrichtung betrachtet vor der Scaneinrichtung 10 angeordnet ist. Die Fixiereinrichtung 22 besteht aus einem in einem Gelenk 23 schwenkbar an einem rahmenförmigen Teil des Maschinengehäuses gelagerten Arm 24, der von einem Pneumatikzylinder gebildet wird. Die nach unten aus dem Pneumatikzylinder austretende Kolbenstange 25 trägt an ihrem unteren Ende ein Kontaktelement 26 in Form eines horizontal verlaufenden Stangenabschnitts, der starr mit der Kolbenstange 25 verbunden ist und dieser an ihrem Ende eine T-förmige Gestalt verleiht. Die Position des Kontaktelements 26 ist einerseits durch Ein- oder Ausfahren der Kolbenstange 25 veränderlich. Des weiteren lässt sich das Kontaktelement 26, ausgehend von der in den Figuren 3 und 4 gezeigten ersten Arbeitsstellung in Vorschubrichtung (Pfeil 27 in Figur 4) durch Drehung in dem Gelenk 23 verschwenken. Der Aufbau der Fixiereinrichtung 22 wird anhand der Figuren 7 und 8 später nochmals näher erläutert.

Mit Blick auf die Figuren 5 und 6 wird deutlich, dass der hintere Teil 21 der Greifereinrichtung 18 mithilfe von zwei Klemmelementen 28 an einer horizontal verlaufenden Stange 29 befestigt sind. Die Stange 29 ist an ihrem in den Figuren 5 und 6 nicht sichtbaren stirnseitigen Ende mit einer Mutter versehen, die mit einer Hubspindel 30 zusammen wirkt. Die Hubspindel 30 wird von einem Antrieb 31, der pneumatisch oder elektrisch betätigt sein kann, über einen nicht sichtbaren Riemenantrieb in Rotation versetzt, so dass sich die Stange 29 und mit ihr die eine art Ausleger bildenden Teile 20 und 21 mit dem daran angeschlossenen Eingriffselement 19 in vertikale Richtung auf- und ab bewegen. Dabei bewegt sich die Stange 29 entlang eines den Vertikalhub nach oben und unten begrenzenden Langlochs 32 in einem Gehäuse 33 der Greifereinrichtung 18. Die Greifereinrichtung 18 stützt sich mithilfe eines abgewinkelten Auslegers 34 über eine Gleitbuchse 35 an einer linear verlaufenden Führungsstange 36 ab. Auf der bezüglich des Einlegebereichs 2 gegenüberliegenden Seite der Greifereinrichtung 18 ist deren Gehäuse 33, von dem auch der Ausleger 34 ausgeht, linear verschieblich an einer weiteren Führungseinrichtung gelagert. Die lineare Verschiebung der Greifereinrichtung 18 insgesamt erfolgt mithilfe eines nicht erkennbaren, aber allgemein bekannten Antriebs.

Wie sich insbesondere aus Figur 6 ergibt, weist das vordere Teil 20 unterhalb des Eingriffselements 19 ein gelenkig gelagertes Abstreifelement 37 in Form eines Kamms auf, der mit seinen vier Zinken zwischen die Krallen des Eingriffselements 19 zu greifen vermag. Das Abstreifelement 37 ist über einen nicht näher gezeigten Hebelmechanismus und einen Pneumatikzylinder 38 derart antreibbar, dass es eine Schwenkbewegung um eine nicht gezeigte Drehachse ausführt und dabei von einer nicht dargestellten Eingriffsstellung, in der das Abstreifelement durch den Gutsstrang beim Eindringen des Eingriffselements 19 nach oben gedrückt ist, in die in Figur 6 gezeigte Abstreifstellung überführt werden kann, in der sich die Zinken des Abstreifelements 37 auf einer Höhe unterhalb der Spitzen der Klauen des Eingriffselements 19 befinden. Wie später noch näher erläutert wird, lässt sich hierdurch ein noch in mit dem Eingriffselement in Verbindung stehendes Reststück, dass nicht weiter aufgeschnitten werden kann von dem Eingriffselement 19 abstreifen.

Figur 7 zeigt die Fixiereinrichtung 22 in einer ersten Arbeitsstellung, in der sich das am Ende der Kolbenstange 25 befindliche Kontaktelement 26 zu einem ersten Zeitpunkt in Kontakt mit der Oberfläche eines darunter befindlichen aber nicht dargestellten Gutsstrangs befindet. Die Kolbenstange 25 durchdringt ein erstes oberes Blech 39 in einem ersten Langloch 40. Ein darunter angeordnetes zweites Blech 41 besitzt ein zweites Langloch 42 das in seiner Projektion in die Aufstandsfläche 3 des Einlegebereichs 2 in Richtung der Vorschubrichtung 27 verläuft. Mithilfe einer Schraubenverbindung 43 sind die beiden Bleche 39 und 41 relativ zu einander schwenkbar und zwar innerhalb einer von ihren Kontaktflächen gebildeten Ebene.

Figur 8 zeigt den Arm 24 samt der Kolbenstange 25 in einer zweiten Arbeitsstellung, in der eine Verschwenkung um einen Winkel α stattgefunden hat. Eine derartige Verschwenkung rührt daher, dass sich das Kontaktelement 26 während der Ausübung der Fixierfunktion in Vorschubrichtung (Pfeil 17) bewegt, so dass sich die Kontaktstelle des Kontaktelements 26 an der Oberfläche des Gutsstrangs während der Anpresszeit entsprechend der Vorschubgeschwindigkeit des Gutsstrangs um eine gewisse Strecke in Vorschubrichtung bewegt hat. In dieser zweiten Arbeitsposition durchdringt die Kolbenstange 25 die beiden Langlöcher 40 und 42 an ihren im Vergleich zur Figur 7 gegenüberliegenden Endbereichen. Durch die Verschwenkung des drehbeweglichen Blechs 39 gegenüber dem starren Blech 41, durchdringt die Kolbenstange 25 die beiden Bleche 39 und 41 stets in einem flächenmäßig minimierten Durchtrittsquerschnitt, um den Durchtritt von Verschmutzungen aus dem Einlegebereich nach oben zu vermeiden. Die Befestigung der Bleche 39 und 41 erfolgt an einem maschinenfesten geneigten Blech 44, dessen Neigung des geneigten hinteren Teils 21 der Greifereinrichtung entspricht, um die Greifereinrichtung 18 hinreichend weit nach vorne verfahren zu können.

### Die Funktionsweise der Vorrichtung 1 wird nachfolgend näher erläutert:

Ein nicht dargestellter Gutsstrang eines Lebensmittels, wie beispielsweise ein Rohschinken mit stark variierender Querschnittsform, wird in den Einlegebereich 2 eingelegt. Die Greifereinrichtung 18 wird in horizontale Richtung und in vertikale Richtung so positioniert, dass sich die Klauen des Eingriffselements 19 oberhalb des in Vorschubrichtung hinteren Endbereichs des Gutsstrangs befinden. Die Greifereinrichtung 18 wird sodann in vertikale Richtung abgesenkt, so dass das Eingriffselement 19 in den Gutsstrang eindringt.

Da es sich bei der beschriebenen Vorrichtung 1 um eine kontinuierlich arbeitende Maschine handelt, wird das Förderband 4 während des vorstehend beschriebenen Vorgangs kontinuierlich angetrieben. Die Positionierung und Absenkung des Eingriffselements 19 der Greifereinrichtung 18 muss daher bei sich bewegendem Gutsstrang erfolgen, d.h. während des Absenkens wird die Greifereinrichtung 18 gleichzeitig mit der Vorschubgeschwindigkeit in Vorschubrichtung bewegt. Eine Relativbewegung zwischen Greifereinrichtung 18 und Gutsstrang findet somit nicht statt.

Erfindungsgemäß wird der Gutsstrang an seinem vorderen Ende während des Absenkens des Eingriffselements 19 mittels der Fixiereinrichtung 22 niedergehalten und somit gegen Verkippen gesichert. Zu diesem Zweck wird der den Arm 24 bildende Pneumatikzylinder zum Zeitpunkt des Absenkens des Eingriffselements 19 mit Druck beaufschlagt, so dass die Kolbenstange 25 ausfährt und sich das Kontaktelement 26 auf der Oberseite des Gutsstrangs in dessen vorderen Endbereich abstützt. Da sich der Gutsstrang während dieses Halte- bzw. Sicherungsvorgangs in Vorschubrichtung bewegt, muss auch das Kontaktelement 26 dieser horizontalen Bewegung folgen können. Die gelenkige Lagerung des Arms 24 einschließlich der Kolbenstange 25 und des Kontaktelements 26 erlaubt in diesem Moment, dass das Kontaktelement 26 der Vorschubbewegung des Gutsstrangs folgen kann. Die Anfangs- und Endposition der Schwenkbewegung sind in den Figuren 7 und 8 dargestellt. Damit die Fixiereinrichtung 22 auch in der in Figur 8 dargestellten zweiten Arbeitsposition ihre Haltefunktion ausüben kann, ist eine größere Länge des Armes 24 erforderlich, d.h. die Kolbenstange 25 muss weiter aus dem Pneumatikzylinder ausgefahren sein. Daher wird der Pneumatikzylinder während des Fixiervorgangs kontinuierlich mit der Druckversorgung verbunden und übt daher auch in seinem weiter ausgefahrenen Zustand gemäß Figur 8 eine (gleich große) Haltekraft auf die Oberfläche des Gutsstrangs aus. Die Endposition der Kolbenstange, d.h. des Kontaktelements 26, ergibt sich somit automatisch durch den vorgegebenen Systemdruck, der Druckluft. Unabhängig von der Schwenkposition der Fixiereinrichtung 22 sichert diese somit den Gutsstrang stets mit der selben Haltekraft.

Sobald das Eingriffselement 19 vollständig in das hintere Ende des Gutsstrangs eingedrungen ist und die Greifereinrichtung 18 kontinuierlich mit Vorschubgeschwindigkeit auf die Schneideinrichtung 8 zu bewegt wird, wird die Kolbenstange 25 der Fixiereinrichtung 22 durch Beaufschlagung der anderen Seite des Kolbens des Pneumatikzylinders aktiv weitest möglich wieder eingezogen. Während in den Figuren 3 und 4 die Kolbenstange 25 und das Kontaktelement 26 in einer ausgefahrenen Position, d.h. einer Fixierstellung gezeigt sind, wird die Kolbenstange in einer Ruhestellung soweit wieder eingezogen, dass das Kontaktelement 26 unmittelbar an dem geneigten Blech 44 anliegt und damit einen geringst möglichen Raumbedarf hat.

Während des Vorschubs des Gutsstrangs durch die Scaneinrichtung wird fortlaufend der Querschnitt des Gutsstrangs innerhalb der Scanebene erfasst, um daraus Rückschlüsse auf die nachfolgend abgeschnittenen Scheiben ziehen zu können. Die von der Scaneinrichtung ermittelten Informationen über den Querschnitt des Gutsstrangs werden erfindungsgemäß jedoch nicht nur zur Gewichtsbestimmung der abgeschnittenen Scheiben verwendet, sondern gleichfalls zur Positionierung des Anpresselements 15 der Niederhaltereinrichtung 13. Zu diesem Zweck wird insbesondere die Information bezüglich der Höhe des jeweiligen Querschnitts des Gutsstrangs benötigt. Bedarfsweise können aber auch weitere Informationen über die Querschnittsform mit in die Bestimmung des optimalen Abstandes des Anpresselements 15 der Niederhalteeinrichtung 13 von der Aufstandfläche 3 einfließen. Da die Querschnittsvermessung mittels der Scaneinrichtung 10 zeitlich kurz vor dem Passieren der Niederhaltereinrichtung 13 erfolgt, verbleibt genügend Zeit, um die ermittelten Querschnittsinformationen in eine stets optimale Positionierung des Anpresselements 15 umzusetzen. Bei Verwendung eines selbsthemmenden Antriebs für die Hubstangen 16 des Anpresselements 15, ist das Anpresselement 15 praktisch nicht in vertikale Richtung nachgiebig. Mit der erfindungsgemäß durch die Scaneinrichtung 10 gesteuerten Niederhaltereinrichtung 13 lassen sich somit bedarfsweise auch sehr große Haltekräfte erzeugen, die eine besonders sichere Fixierung des Gutsstrangs während des Schneidvorgangs bewirken. Dabei ist die Gewährleistung einer stets optimalen Niederhaltekraft auch bei Gutssträngen mit über dessen Länge stark schwankender Querschnittshöhe möglich, da die Position des Anpresselements 15 fortlaufend und sehr schnell angepasst wird. Die dem Anpresselement 15 zugewandte Oberflächenkontur des Gutsstrangs wird von dem Anpresselement 15 somit "wie kopiert" nachgefahren, wodurch ein optimales Niederhalteergebnis erzielt wird.

Sobald das im hinteren Endbereich des Gutsstrangs befindliche Eingriffselement 19 der Greifereinrichtung 18 bis auf einen Sicherheitsabstand an das Messer 9 herangefahren ist, d.h. wenn der Schneidvorgang bezüglich eines Gutsstrangs abgeschlossen ist, wird das Messer in einer Stellung außerhalb des Förderquerschnitts stillgesetzt. Die Greifereinrichtung 18 wird mit dem Eingriffselement 19 und dem daran befindlichen Reststück des Gutsstrangs durch die Schneidebene hindurch gefahren, damit das Reststück auf einem sich daran anschließenden, in der Zeichnung jedoch nicht dargestellten Abtransport-Förderband, abgelegt werden kann, um später von der Wägeinrichtung vor der Verpackungsstation ausgeschleust zu werden. Um das Reststück von der Greifereinrichtung 18 zu lösen, wird das Abstreifelement 37 aktiviert und somit das Reststück von den Klauen des Eingriffselements 19 abgestreift.

Die Greifereinrichtung 18 wird sodann mit maximaler Geschwindigkeit entgegen der Vorschubrichtung zurückgefahren und gleichzeitig auch angehoben. Auf das Förderband 4 wurde in der Zwischenzeit bereits der nächste Gutsstrang gelegt, der bereits in der bereits am Anfang beschriebenen Weise von dem Eingriffselement 19 der Greifereinrichtung 18 an seinem hinteren Ende ergriffen wird. Dabei tritt an dem vorderen Ende des Gutsstrangs wiederum die Fixiereinrichtung 22 sichernd in Aktion. Während des gesamten Vorgangs des Stopps der Schneideinrichtung 8, des Abwerfens des Reststücks und des Zurückfahrens der Greifereinrichtung, wurde das Förderband 4 mit kontinuierlicher Geschwindigkeit nämlich der Vorschubgeschwindigkeit bewegt. Um hinreichend Zeit für das Abwerfen des Reststücks nach Beendigung des Aufschneidvorgangs eines Gutsstrangs zu haben, werden die Gutstränge seitlich so auf das Förderband 4 aufgegeben, dass zwischen ihnen ein hinreichender horizontaler Abstand besteht.

## Patentansprüche

1. Verfahren zum Schneiden eines strangförmigen Lebensmittels zumindest in Scheiben, wobei ein Gutsstrang des Lebensmittels in einen Einlegebereich (2) einer Schneidemaschine eingelegt wird, der Gutsstrang anschließend mittels einer Vorschubeinrichtung auf eine Schneideinrichtung (8) zu vorgeschoben wird, der Gutsstrang vor der Schneideinrichtung (8) durch eine Scanebene einer Scaneinrichtung (10) bewegt wird, mit der der jeweils in der Scanebene befindliche Querschnitt des Gutsstrangs berührungslos bestimmt wird und der Gutsstrang anschließend mittels der Schneideinrichtung (8) zumindest in Scheiben geschnitten wird, wobei der Gutsstrang von einer Niederhaltereinrichtung (13) in Richtung auf eine Aufstandsfläche (3) des Einlegebereichs (2) gepresst wird, **dadurch gekennzeichnet, dass** der Abstand eines mit der Oberfläche des Gutsstrangs in Kontakt befindlichen Anpresselements (15) der Niederhaltereinrichtung (13) von der Aufstandsfläche (3) des Einlegebereichs (2) in Abhängigkeit von dem von der Scaneinrichtung (10) bestimmten Querschnitt des Gutsstrangs eingestellt wird.

2. Verfahren nach Anspruch 1, **dadurch gekennzeichnet, dass** der Querschnitt mittels der Scaneinrichtung (10) fortlaufend bestimmt und der Abstand zwischen dem Anpresselement (15) und der Aufstandsfläche (3) fortlaufend entsprechend eingestellt wird, wobei der zu einem Zeitpunkt T₁ bestimmte Querschnitt des Gutsstrangs zu einer entsprechenden Einstellung des Anpresselements (15) zu einem Zeitpunkt T₂ führt, der sich als T₂ = T₁ + L/v berechnet, wobei L dem in horizontale Richtung gemessenen Abstand zwischen der Scanebene und dem Anpresselement (15) und v der Vorschubgeschwindigkeit des Gutsstrangs entspricht.

3. Verfahren nach Anspruch 1 oder 2, **dadurch gekennzeichnet, dass** das Anpresselement (15) in Vorschubrichtung (17) angetrieben wird.

4. Verfahren nach einem der Ansprüche 1 bis 3, **dadurch gekennzeichnet, dass** der Abstand zwischen dem Anpresselement (15) und der Aufstandsfläche (3) fortlaufend ein bestimmtes Mindermaß oder Übermaß in Bezug auf die Höhe des von der Scaneinrichtung (10) bestimmten Querschnitts des Gutsstrangs aufweist.

5. Vorrichtung zum Schneiden eines strangförmigen Lebensmittels, mit einem Einlegebereich (2), in den ein Gutsstrang des Lebensmittels einlegbar ist, einer Schneideinrichtung (8) mit dem der Gutsstrang sukzessive zumindest in Scheiben schneidbar ist, einer Vorschubeinrichtung mit der der Gutsstrang aus dem Einlegebereich (2) auf die Schneideinrichtung (8) zu vorschiebbar ist, einer in Vorschubrichtung (17) vor der Schneideinrichtung (8) angeordneten Scaneinrichtung (10), mit der innerhalb einer Scanebene der jeweilige Querschnitt des Gutsstrangs berührungslos bestimmbar ist, und einer zwischen der Scaneinrichtung (10) und der Schneideinrichtung (8) angeordneten Niederhaltereinrichtung (13), mit der das Schneidgut in Richtung einer Aufstandsfläche (3) des Einlegebereichs (2) drückbar ist, **dadurch gekennzeichnet, dass** ein mit der Oberfläche des Gutsstrangs in Kontakt bringbares Anpresselement (15) der Niederhaltereinrichtung (13) in Abhängigkeit von dem mittels der Scaneinrichtung (10) zuvor bestimmten Querschnitt in seinem Abstand von der Aufstandsfläche (3) des Einlegebereichs (2) veränderbar ist, wobei die Niederhaltereinrichtung (13) durch die Scaneinrichtung (10) steuerbar ist.

6. Vorrichtung nach Anspruch 5, **dadurch gekennzeichnet, dass** mittels der Scaneinrichtung (10) aus dem Quotienten aus dem Abstand zwischen Scanebene und Anpresselement (15) sowie der Vorschubgeschwindigkeit, die Zeitdifferenz ableitbar ist, um die der einem bestimmten Querschnitt des Gutsstrangs zugehörige Abstand des Anpresselements (15) später an dem Anpresselement (15) eingestellt wird, als der vorgenannte Querschnitt von der Scaneinrichtung (10) erfasst wurde.

7. Vorrichtung nach Anspruch 5 oder 6, **dadurch gekennzeichnet, dass** das Anpresselement (15) eine drehbar gelagerte oder drehantreibbare Walze ist, deren Querschnitt von einem Mittelbereich aus zu den Rändern konisch zunimmt.

8. Vorrichtung nach einem der Ansprüche 5 bis 7, **dadurch gekennzeichnet, dass** der Querschnitt des Gutsstrangs mittels der Scaneinrichtung (10) fortlaufend bestimmbar und der Abstand des Anpresselements (15) zu der Aufstandsfläche (3) fortlaufend entsprechend anpassbar ist.

9. Vorrichtung nach einem der Ansprüche 5 bis 8, **dadurch gekennzeichnet, dass** die Vorschubeinrichtung ein Förderband (4) ist.

10. Vorrichtung nach Anspruch 9, **dadurch gekennzeichnet, dass** zwischen dem Förderband (4) und einem Führungsrahmen (14) für ein Abschneidemesser (9) der Schneideinrichtung (8) ein mit Formschlusselementen an seiner Oberfläche versehenes Zusatzvorschubmittel (6), angeordnet ist.

11. Vorrichtung nach Anspruch 10, **dadurch gekennzeichnet, dass** das Zusatzvorschubmittel (6) eine an ihrem Außenmantel mit Stacheln (7) versehene Walze aufweist, wobei zwischen zwei in axiale Richtung benachbarten umlaufenden Reihen der Stacheln (7) jeweils ein Riemchen (5) eines Zusatzförderbandes angeordnet ist, wobei die Stacheln (7) gegenüber der von den Riemchen (5) gebildeten Ebene vorstehen.

12. Vorrichtung nach einem der Ansprüche 5 bis 11, **dadurch gekennzeichnet, dass** das Anpresselement (15) an zwei senkrecht zu der Aufstandsfläche (3), vorzugsweise vertikal verlaufenden Hubstangen (16) befestigt ist, die mittels eines Servoantriebs in ihre Längsrichtung bewegbar sind.

## Claims

1. A method for slicing an elongated foodstuff at least into slices, with an elongated strand of the foodstuff being inserted into an insertion area (2) of a slicing machine, the elongated strand thereafter being advanced by means of an advancing device to a slicing device (8), the elongated strand is moved before the slicing device (8) through a scanning plane of a scanning device (10) with which the cross section of the elongated strand respectively situated in the scanning plane is determined in a contactless manner and the elongated strand is thereafter sliced at least into slices by means of the slicing device (8), with the elongated strand being pressed by a holding-down device (13) in the direction towards a contact area (3) of the insertion area (2), **characterized in that** the distance of a pressing element (15) of the holding device (13) which is in contact with the surface of the elongated strand from the contact surface (3) of the insertion area (2) is set depending on the cross section of the elongated strand as determined by the scanning device (10).

2. A method according to claim 1, **characterized in that** the cross section is determined continuously by means of the scanning device (10) and the distance between the pressing element (15) and the contact surface (3) is set continuously in a respective way, with the cross section of the elongated strand as determined at a time T₁ leading to a respective setting of the pressing element (15) at a time T₂, which is calculated as T₂ = T₁ + L/v, with L corresponding to distance as measured in the horizontal direction between the scanning plane and the pressing element (15) and v to the advancing speed of the elongated strand.

3. A method according to claim 1 or 2, **characterized in that** the pressing element (15) is driven in the advancing direction (17).

4. A method according to one of the claims 1 to 3, **characterized in that** the distance between the pressing element (15) and the contact surface (3) continuously has a certain deficient or excessive amount with respect to the height of the cross section of the elongated strand as determined by the scanning device.

5. An apparatus for slicing an elongated foodstuff, comprising an insertion area (2) in which an elongated strand of the foodstuff can be inserted, a slicing device (8) with which the elongated strand can be sliced successively at least into slices, an advancing device with which the elongated strand can be advanced from the insertion area (2) to the slicing device (8), a scanning device (10) arranged in the advancing direction (17) in front of the slicing device (8), with which the respective cross section of the elongated strand can be determined in a contactless way within the respective scanning plane, and a holding-down device (13) which is arranged between the scanning device (10) and the slicing device (8), with which the material to be sliced can be pressed in the direction of a contact surface (3) of the insertion area (2), **characterized in that** a pressing element (15) of the holding-down device (13) which can be brought into contact with the surface of the elongated strand can be changed in its distance from the contact surface (3) of the insertion area (2) depending on the cross section determined beforehand by means of the scanning device (10), with the holding-down device (13) being controllable by the scanning device (10).

6. An apparatus according to claim 5, **characterized in that** the time difference can be derived by means of the scanning device (10) from the quotient from the distance between scanning plane and pressing element (15) and the advancing speed by which the distance of the pressing element (15) associated with a specific cross section of the elongated strand is set on the pressing element (15) later than the said cross section was detected by the scanning device (10).

7. An apparatus according to claim 5 or 6, **characterized in that** the pressing element (15) is rotatably held or rotatbly drivable roller whose cross section increases conically from a middle region to the edges.

8. An apparatus according to one of the claims 5 to 7, **characterized in that** the cross section of the elongated strand can be determined continuously by means of the scanning device (10) and the distance of the pressing element (15) to the contact surface (3) can be adjusted accordingly in a continuous way.

9. An apparatus according to one of the claims 5 to 8, **characterized in that** the advancing device is a conveyor belt (4).

10. An apparatus according to claim 9, **characterized in that** an additional advancing means (6) which is provided on its surface with interlocking elements is arranged between the conveyor belt (4) and a guide frame (14) for a slicing blade (9) of the slicing device (8).

11. An apparatus according to claim 10, **characterized in that** the additional advancing means (6) comprises a roller which is provided on its outer jacket with spikes (7), with a small belt (5) of an additional conveyor belt being arranged between two rows of spikes (7) which revolve adjacently in the axial direction, with the spikes (7) protruding beyond the plane formed by the small belts (5).

12. An apparatus according to one of the claims 5 to 11, **characterized in that** the pressing element (15) is fastened to two lifting rods (16) which extend perpendicular to the contact surface (3), preferably vertically thereto, and which are movable in their longitudinal direction by means of a servo-drive.

## Revendications

1. Procédé pour la découpe au moins en tranches d'un produit alimentaire allongé, dans lequel une barre de produit alimentaire est déposée dans une zone de dépose (2) d'une trancheuse, la barre de produit est ensuite avancée au moyen d'un dispositif d'avancement vers un dispositif de coupe (8), la barre de produit est déplacée avant le dispositif de coupe (8) à travers un plan de balayage d'un dispositif de détection par balayage (10) avec lequel la section de la barre de produit se trouvant dans le plan de balayage est déterminée sans contact et la barre de produit est ensuite découpée au moins en tranches au moyen du dispositif de coupe (8), la barre de produit étant pressée par un dispositif de maintien (13) en direction d'une surface d'appui (3) de la zone de dépose (2), **caractérisé en ce que** la distance entre un élément presseur (15) du dispositif de maintien (13) se trouvant en contact avec la surface de la barre de produit et la surface d'appui (3) de la zone de dépose (2) est ajustée en fonction de la section de la barre de produit déterminée par le dispositif de détection par balayage (10).

2. Procédé selon la revendication 1, **caractérisé en ce que** la section est déterminée en continu au moyen du dispositif de détection par balayage (10) et la distance entre l'élément presseur (15) et la surface d'appui (3) est ajustée en conséquence de façon continue, la section de la barre de produit déterminée à un instant T₁ entraînant un ajustement correspondant de l'élément presseur (15) à un instant T₂, qui est calculé comme T₂ = T₁ + L/v, où L correspond à la distance mesurée dans le sens horizontal entre le plan de balayage et l'élément presseur (15) et v à la vitesse d'avancement de la barre de produit.

3. Procédé selon la revendication 1 ou 2, **caractérisé en ce que** l'élément presseur (15) est entraîné dans le sens d'avancement (17).

4. Procédé selon l'une des revendications 1 à 3, **caractérisé en ce que** la distance entre l'élément presseur (15) et la surface d'appui (3) est en permanence légèrement inférieur ou supérieur à la hauteur de la section de la barre de produit déterminée par le dispositif de détection par balayage (10).

5. Dispositif pour la découpe d'un produit alimentaire allongé, avec une zone de dépose (2) dans laquelle une barre de produit alimentaire peut être déposée, un dispositif de coupe (8) avec lequel la barre de produit peut être découpée consécutivement au moins en tranches, un dispositif d'avancement avec lequel la barre de produit peut être avancée à partir de la zone de dépose (2) vers le dispositif de coupe (8), un dispositif de détection par balayage (10) disposé avant le dispositif de coupe (8) dans le sens d'avancement (17), qui peut déterminer sans contact la section de la barre de produit dans un plan de balayage, et un dispositif de maintien (13) disposé entre le dispositif de détection par balayage (10) et le dispositif de coupe (8), avec lequel le produit à couper peut être poussé en direction d'une surface d'appui (3) de la zone de dépose (2), **caractérisé en ce qu'**un élément presseur (15) du dispositif de maintien (13) pouvant être mis en contact avec la surface de la barre de produit peut être ajusté en fonction de la section déterminée précédemment au moyen du dispositif de détection par balayage (10) en ce qui concerne sa distance par rapport à la surface d'appui (3) de la zone de dépose (2), le dispositif de maintien (13) pouvant être commandé par le dispositif de détection par balayage (10).

6. Dispositif selon la revendication 5, **caractérisé en ce que** le dispositif de détection par balayage (10) peut calculer, à partir du quotient de la distance entre le plan de balayage et l'élément presseur (15) et de la vitesse d'avancement, la différence de temps avec laquelle la distance de l'élément presseur (15) correspondant à une certaine section de la barre de produit est réglée sur l'élément presseur (15) plus tard que la détection de cette section par le dispositif de détection par balayage (10).

7. Dispositif selon la revendication 5 ou 6, **caractérisé en ce que** l'élément presseur (15) est un rouleau supporté avec possibilité de rotation ou pouvant être entraîné en rotation, dont la section augmente en forme de cône du milieu vers les bords.

8. Dispositif selon l'une des revendications 5 à 7, **caractérisé en ce que** la section de la barre de produit peut être déterminée en continu au moyen du dispositif de détection par balayage (10) et la distance entre l'élément presseur (15) et la surface d'appui (3) peut être ajustée de façon correspondante en continu.

9. Dispositif selon l'une des revendications 5 à 8, **caractérisé en ce que** le dispositif d'avancement est une bande de transport (4).

10. Dispositif selon la revendication 9, **caractérisé en ce qu'**il est prévu entre la bande de transport (4) et un cadre de guidage (14), pour un couteau à trancher (9) du dispositif de coupe (8), un moyen d'avancement supplémentaire (6) pourvu d'éléments d'engagement positif sur sa surface.

11. Dispositif selon la revendication 10, **caractérisé en ce que** le moyen d'avancement supplémentaire (6) présente un rouleau pourvu de pointes (7) sur son enveloppe extérieure, une bandelette (5) d'une bande de transport supplémentaire étant disposée entre deux rangées de pointes (7) circonférentielles voisines dans le sens axial, lesquelles pointes (7) dépassent du plan formé par les bandelettes (5).

12. Dispositif selon l'une des revendications 5 à 11, **caractérisé en ce que** l'élément presseur (15) est fixé à deux tiges de poussée (16) perpendiculaires à la surface d'appui (3) et de préférence verticales, qui peuvent être déplacées dans leur sens longitudinal au moyen d'un servomoteur.
